# EUROPÄISCHE PATENTSCHRIFT

(11) **EP 0 716 675 B1**
(45) Veröffentlichungstag und Bekanntmachung des Hinweises auf die Patenterteilung: **09.06.1999**
(21) Anmeldenummer: 94924203.6
(22) Anmeldetag: 23.08.1994
(51) Int. Cl.: C10B 1/10, F27B 7/04, F28D 11/04, F28F 9/013

(54) **INNENBEROHRTE, DREHBARE HEIZKAMMER FÜR ABFALL**
ROTARY HEATING CHAMBER FOR WASTE WITH INTERNAL TUBING
CHAMBRE DE CHAUFFE ROTATIVE A FAISCEAUX TUBULAIRES INTERIEURS POUR COMBUSTION D'ORDURES

(30) Priorität: 03.09.1993 DE 4329871
(43) Veröffentlichungstag der Anmeldung: 19.06.1996
(73) Patentinhaber: SIEMENS AKTIENGESELLSCHAFT, 80333 München (DE)
(72) Erfinder: MAY, Karl, D-61118 Bad Vilbel (DE); HERM, Hartmut, D-63303 Dreieich (DE); UNVERZAGT, Karlheinz, D-63065 Offenbach am Main (DE); TRATZ, Herbert, D-91242 Ottensoos (DE); WERDINIG, Helmut, D-90408 Nürnberg (DE)
(86) Internationale Anmeldenummer: DE9400974
(87) Internationale Veröffentlichungsnummer: WO9506697

(56) Entgegenhaltungen:
- EP-A- 0 302 310
- EP-A- 0 565 954
- DE-B- 1 108 715
- DE-C- 3 702 318

## Beschreibung

Die Erfindung bezieht sich auf eine um ihre Längsrichtung drehbare Heizkammer für Festgut, insbesondere auf eine Schweltrommel für Abfall, mit einer Anzahl im Innenraum liegender Heizrohre, die jeweils mit dem einen Ende an einer ersten Endplatte und mit dem anderen Ende an einer zweiten Endplatte befestigt sind.

Die Heizkammer wird insbesondere als Schweltrommel für Abfall zum Zwecke der thermischen Abfallentsorgung eingesetzt, bevorzugt nach dem Schwel-Brenn-Verfahren.

Auf dem Gebiet der Abfallbeseitigung ist das sogenannte Schwel-Brenn-Verfahren bekannt geworden. Das Verfahren und eine danach arbeitende Anlage zur thermischen Abfallentsorgung sind beispielsweise in der EP-A-0 302 310 beschrieben. Die Anlage zur thermischen Abfallentsorgung nach dem Schwel-Brenn-Verfahren enthält als wesentliche Komponenten eine Schwelkammer (Pyrolysereaktor) und eine Hochtemperatur-Brennkammer. Die Schwelkammer setzt den über eine Abfall-Transporteinrichtung aufgegebenen Abfall in Schwelgase und Pyrolysereststoff um. Die Schwelgase und der Pyrolysereststoff werden sodann nach geeigneter Aufarbeitung dem Brenner der Hochtemperatur-Brennkammer zugeführt. In der Hochtemperatur-Brennkammer entsteht schmelzflüssige Schlacke, die über einen Abzug entnommen wird und die nach Abkühlung in glasartiger Form vorliegt. Das entstehende Rauchgas wird über eine Rauchgasleitung einem Kamin als Auslaß zugeführt. In diese Rauchgasleitung sind insbesondere ein Abhitzeerzeuger als Kühleinrichtung, eine Staubfilteranlage und eine Rauchgasreinigungsanlage eingebaut. Eine solche Anlage hat weite Anerkennung gefunden ("Stuttgarter Zeitung" vom 18.08.1993, Artikel mit der Überschrift "Schwel-Brenn-Verfahren bringt Recycling-Rekord").

Als Schwelkammer (Pyrolysereaktor) wird in der Regel eine sich drehende, relativ lange Schweltrommel eingesetzt, die innen eine Vielzahl von parallelen Heizrohren aufweist, an denen der Abfall weitgehend unter Luftabschluß aufgeheizt wird. Die Schweltrommel dreht sich dabei um ihre Längsachse. Vorzugsweise ist die Längsachse etwas gegenüber der Horizontalen geneigt, so daß sich das feste Schwelgut am Ausgang der Schweltrommel ansammeln und von dort über ein Austragsrohr ausgetragen werden kann. Beim Drehen wird der Abfall durch die Heizrohre emporgehoben und fällt wieder herab. Hierdurch und durch nachrückenden Abfall wird der Transport des Festguts (Staub, Brocken aus Kohlenstoff (Koks), Steine, Flaschen-, Metall-, Keramik-Teile etc.) in Richtung auf die Austragsöffnung der Schweltrommel bewerkstelligt.

Es hat sich nun gezeigt, daß aus Rentabilitätsgründen, aber auch aus Gründen einer ausreichenden Pyrolyse und eines hohen Durchsatzes die Schweltrommel relativ lang gebaut sein sollte. Das bedeutet, daß auch die im Innenraum liegenden Heizrohre eine entsprechende Länge besitzen müssen. Je nach Material dieser Heizrohre und ihrer Länge kann es nun vorkommen, daß diese - sofern nicht Abhilfe geschaffen wird - im Innenraum durchhängen. Bei der Drehbewegung der Schweltrommel führt dies zu Wechselbelastungen, so daß die Gefahr bestehen kann, daß die Heizrohre aus ihrer endseitigen Halterung herausgerissen werden. Insbesondere bei Heizrohren, die eine Länge von 20 bis 30 Metern oder noch mehr besitzen, kann eine solche Gefahr bestehen.

Die Erfindung beruht auf der Überlegung, daß man zum Stützen der Heizrohre mindestens eine einfache Stützstelle, bevorzugt aber mindestens zwei Stützstellen im Innenraum vorsehen sollte.
Eine solche Stützstelle wird in Form einer Halterung oder Rohrdurchführung ausgeführt werden können. Dies bedeutet aber unweigerlich, daß der freie Querschnitt an der Stützstelle, der für die Passage des Festguts und des Schwelgases erforderlich ist, verringert wird. Dadurch wird der Transport des Festguts und der Schwelgase - unter Umständen bedeutend - behindert.

Aufgabe der Erfindung ist es daher, eine um ihre Längsrichtung drehbare Heizkammer für Festgut der eingangs genannten Art so auszugestalten, daß eine Abstützung der Heizrohre gewährleistet ist, ohne daß der Durchgang des Festguts und der Schwelgase nennenswert behindert wird.

Die genannte Aufgabe wird erfindungsgemäß dadurch gelöst, daß zwischen den Endplatten mindestens eine Stützstelle zum Stützen der Heizrohre vorgesehen ist, wobei an dieser Stützstelle mindestens n = 2 in Längsrichtung beabstandete Stützkonsolen vorgesehen sind, die an der Innenwand befestigt sind und jeweils eine unterschiedliche Gruppe der Heizrohre abstützen.

Man kann dies auch so Ausdrücken: In Längsrichtung der Heizkammer gesehen gibt es mindestens eine Stützstelle, die in mindestens zwei Teil-Stützstellen aufgeteilt ist. An jeder dieser Teil-Stützstellen ist mindestens eine Stützkonsole für eine Gruppe der Heizrohre angeordnet, und die Stützkonsolen der ersten Teil-Stützstelle sind gegenüber den Stützkonsolen der zweiten Teil-Stützstelle drehversetzt und gestaffelt (beabstandet), so daß ausreichend Zwischenraum zum Transport des Festguts und der Schwelgase verbleibt.

Eine besonders bevorzugte Ausbildung der Heizkammer zeichnet sich demgemäß dadurch aus, daß jede Stützstelle unterteilt ist in p ≥ 2 beabstandete Teil-Abstützungen mit je einem Konsolen-Arrangement, wobei jedes Konsolen-Arrangement mehrere in derselben Ebene liegende Stützkonsolen umfaßt.
Weitere vorteilhafte Ausgestaltungen sind in den Unteransprüchen gekennzeichnet.

Ausführungsbeispiele der Erfindung werden im folgenden anhand von 9 Figuren näher erläutert. Gleiche oder einander entsprechende Bauelemente sind dabei mit denselben Bezugszeichen versehen. Es zeigen:
- Figur 1: eine Schwelanlage mit einer Schwelkammer für Abfall, die im Rahmen des Schwel-Brenn-Verfahrens eingesetzt werden kann, in einer prinzipiellen Schnittdarstel lung;
- Figur 2: einen Blick in Richtung V-V auf eine erste vorgegebene Konfiguration von Heizrohren in der Schweltrommel von Figur 1 mit Zuordnung von Gruppen der Heizrohre zu Konsolen-Arrangments I, II und III, wobei p = 3 gilt, und wobei die einzelnen Stützkonsolen weggelassen sind;
- Figur 3: einen Blick auf das Konsolen-Arrangement I von Figur 2;
- Figur 4: einen Blick auf das Konsolen-Arrangement II von Figur 2;
- Figur 5: einen Blick auf das Konsolen-Arrangement III von Figur 2;
- Figur 6: einen Blick entsprechend Figur 2 auf eine zweite Konfiguration von Heizrohren, wobei p = 3 gilt;
- Figur 7: eine dritte Konfiguration entsprechend Figur 2, wobei p = 2 gilt;
- Figur 8: eine vierte Konfiguration entsprechend Figur 2, wobei p = 4 gilt; und
- Figur 9: eine Heizrohrbefestigung in einer Stützkonsole.

Nach Figur 1 wird fester Abfall A über eine Zufuhr- oder Aufgabeeinrichtung 2 und eine Schnecke 4, die von einem Motor 6 angetrieben wird und in einem Aufgaberohr 7 angeordnet ist, zentral in einen Pyrolysereaktor oder eine Schwelkammer 8 eingebracht. Die Schwelkammer 8 ist im Ausführungsbeispiel eine innenbeheizbare, um ihre Längsachse 10 drehbare Schwel- oder Pyrolysetrommel, die eine Länge von 15 bis 30 m besitzen kann, die bei 300 bis 600 °C arbeitet, die weitgehend unter Sauerstoffabschluß betrieben wird und die neben flüchtigem Schwelgas s einen weitgehend festen Pyrolysereststoff f erzeugt. Es handelt sich dabei um eine innenberohrte Schweltrommel 8 mit einer Vielzahl (z. B. 50 bis 200) von parallel zueinander ausgerichteten Heizrohren 12, von denen in Figur 1 nur vier gezeigt sind, die im Innenraum 13 angeordnet sind. Am rechten oder "heißen" Ende ist ein Einlaß für Heizgas h in Form einer ruhenden, abgedichteten Heizgas-Einlaßkammer 14 vorgesehen, und am linken oder "kalten" Ende ist ein Auslaß für das Heizgas h in Form einer ruhenden, abgedichteten Heizgas-Auslaßkammer 16 angeordnet. Die Längsachse 10 der Schweltrommel 8 ist bevorzugt gegenüber der Horizontalen geneigt, so daß der Auslaß am rechts gelegenen "heißen" Ende tiefer liegt als der links gezeigte Einlaß für den Abfall A.

Der Pyrolysetrommel 8 ist ausgangs- oder austragsseitig über ein sich mitdrehendes zentrales Austragsrohr 17 eine Austragsvorrichtung 18 nachgeschaltet, die mit einem Schwelgas-Abzugsstutzen 20 für den Abgang des Schwelgases s und mit einem Pyrolysereststoffausgang 22 für die Abgabe des festen Pyrolysereststoffes f versehen ist. Eine an den Schwelgas-Abzugsstutzen 20 angeschlossene Schwelgasleitung kann mit dem Brenner einer Hochtemperatur-Brennkammer verbunden sein.

Die Drehbewegung der Schweltrommel 8 um ihre Längsachse 10 wird durch einen Antrieb 24 in Form eines Getriebes bewirkt, der an einen Motor 26 angeschlossen ist. Die Antriebsmittel 24, 26 arbeiten zum Beispiel auf einen Zahnkranz, der am Umfang der Schweltrommel 8 befestigt ist. Die Lager der Schweltrommel 8 sind mit 27 bezeichnet.

Aus Figur 1 wird deutlich, daß die Heizrohre 12 jeweils mit ihrem einen Ende an einer ersten Endplatte 28 und mit ihrem anderen Ende an einer zweiten Endplatte 30 befestigt sind. Die Befestigung an den Endplatten 28, 30 ist so getroffen, daß sich bevorzugt eine leichte Austauschbarkeit der Heizrohre 12 ergibt. Das Ende der Heizrohre 12 ragt jeweils durch eine Öffnung aus dem Innenraum 13 nach links in die Auslaßkammer 16 bzw. nach rechts in die Einlaßkammer 14 hinein. Die Achse der Heizrohre 12 ist dabei jeweils senkrecht zur Oberfläche der Endplatten 28, 30 ausgerichtet. Bei der gezeigten Konstruktion ist beachtet, daß die einzelnen Heizrohre 12 thermisch und mechanisch hoch beansprucht sind, und daß sich die Endplatten 28, 30, die auch als Rohrplatten oder Trommelrohrböden bezeichnet werden könnten, um die Längsachse 10 der Schweltrommel 8 mitdrehen.

Von Bedeutung ist nun, daß zwischen den Endplatten 28, 30 zwei Stützstellen X, Y zum Stützen der (andernfalls möglicherweise durchhängenden) Heizrohre 12 vorgesehen sind. In Transportrichtung des Abfalls A gesehen liegt die erste Stützstelle X bei einem Drittel (1/3 1) und die zweite Stützstelle Y bei zwei Dritteln (2/3 1) der Gesamtlänge 1 der Schweltrommel 8. Von Bedeutung ist weiterhin, daß jede Stützstelle X, Y unterteilt ist in p = 3 im Abstand a zueinander beabstandete Teil-Abstützungen, denen jeweils ein Konsolen-Arrangement I, II bzw. III zugeordnet ist. Der Abstand a kann dabei zum Beispiel a = Im betragen. Jedes der Konsolen-Arrangements I, II, III (vergleiche Figuren 3 bis 5) enthält dabei mehrere, in derselben Ebene liegende Trag- oder Stützkonsolen in Form von gerundeten Lochplatten aus Metall, zum Beispiel aus Stahl. Diese sind in den Figuren 3 bis 5 mit den Bezugszeichen Ia, Ib, Ic, Id und IIa, IIb, IIc, IId sowie IIIa, IIIb, IIIc und IIId bezeichnet. Mit anderen Worten: Das erste Konsolen-Arrangement I nach Figur 3 umfaßt die in einigem Abstand voneinander an der Innenwand 33 drehversetzt befestigten, bevorzugt verschweißten Stützkonsolen Ia, Ib, Ic und Id. Die beiden Stützkonsolen Ia, Ic sowie Ib, Id haben jeweils paarweise dieselbe (außen abgerundete) Konfiguration. Es handelt sich dabei, wie dargelegt, insbesondere um mit Löchern versehene Metallplatten. Entsprechend besitzt das zweite Konsolen-Arrangement II nach Figur 4 die in derselben Ebene drehversetzten Stützkonsolen IIa, IIb, IIc und IId. Auch hier haben wieder jeweils zwei einander gegenüberliegende Stützkonsolen IIa, IIc sowie IIb, IId dieselbe abgerundete Konfiguration. Und entsprechend umfaßt nach Figur 5 das dritte Konsolen-Arrangement III die vier in einer Ebene liegenden, gegeneinander drehversetzten und beabstandeten Stützkonsolen IIIa, IIIb, IIIc und IIId. Auch beim dritten Konsolen-Arrangement III nach Figur 5 sind die beiden jeweils gegenüberliegend an der Innenwand 33 festgemachten Stützkonsolen IIIa, IIIc sowie IIIb, IIId in gleicher Weise ausgeführt.

Es soll noch einmal hervorgehoben werden: Die Ebene der Stützkonsolen Ia bis Id nach Figur 3 ist von der Ebene der Stützkonsolen IIa bis IId nach Figur 4 um den Abstand a in Längsrichtung versetzt. Entsprechendes gilt für die Ebene der Stützkonsolen IIIa bis IIId nach Figur 5; auch hier beträgt der Abstand wiederum a.

Die Heizrohre 12 können in einer Konfiguration angeordnet sein, wie sie in Figur 2 sowie in den Figuren 3 bis 5 dargestellt ist. Danach gibt es eine Vielzahl peripher angeordneter Heizrohre 12 und eine Vielzahl etwa radial (entlang gekrümmt er Linien) angeordneter Heizrohre 12 zur Beheizung des mehr zentral liegenden Abfalls. Die Krümmung richtet sich nach der Drehung der Schweltrommel 8, die durch einen Pfeil 35 angedeutet ist.

In Figur 2 ist angenommen, daß alle Heizrohre 12 an einer Stützstelle X oder Y durch eine einzige (gestrichelt eingezeichnete) Rohrhalterung 37 zusammengefaßt und gestützt werden. Es ist ersichtlich, daß dann der freie Querschnitt, der zum Transport des Festguts f zur Verfügung steht, nur beschränkt ist. Nach dem Beispiel von Figur 2 dürfte er etwa nur die Hälfte des Trommelquerschnitts ausmachen. Mit anderen Worten: Die andere Hälfte wäre für den Durchtritt des Festguts f versperrt. Hier schafft die in den Figuren 3 bis 5 gezeigte Aufteilung der Gesamt-Rohrhalterung 37 in die einzelnen Stützkonsolen, die gegeneinander drehversetzt und beabstandet sind, Abhilfe.

Jede der Stützkonsolen Ia bis IIId nach den Figuren 3 bis 5 stützt oder haltert nur eine bestimmte Gruppe aller Heizrohre 12 nach einer vorgegebenen geometrischen Anordnung. Die herausgegriffenen einzelnen Gruppen pro Konsolen-Arrangement I, II oder III sind - in Umfangsrichtung gesehen - voneinander beabstandet; daraus resultiert auch die erwähnte Drehversetzung und Beabstandung der Stützkonsolen. Beispielsweise umfaßt die der Stützkonsole Ia (Figur 3) zugeordnete Gruppe sechs peripher und drei etwa radial liegende Heizrohre 12; und die Gruppe der Stützkonsole IIId (Figur 5) umfaßt sechs peripher und sieben etwa radial angeordnete Heizrohre 12. Aus jeder der Figuren 3 bis 5 ist der freie Querschnitt im Innenraum 13 für den Transport des Festguts f ersichtlich; dies ist der Raum, der nicht von den Heizrohren 12 und den Stützkonsolen Ia bis IIId eingenommen wird. Im Vergleich ist dieser freie Querschnitt bei jedem Konsolen-Arrangement I, II, III um einiges größer als bei einer einzigen Stützstelle nach Figur 2 (mit gestrichelt eingezeichneter Rohrhalterung 37 für die Gesamtheit aller Heizrohre 12). Daher ergibt sich ein vergleichsweise ungehemmter Transport des Festguts f durch die Stützstellen X und Y.

Hervorzuheben ist noch, daß die Konfigurationen, das heißt die Plazierungen der Stützkonsolen IIa bis IId sowie IIIa bis IIId von Figur 4 und 5 vertauscht werden können. Mit anderen Worten: Nach einem solchen Vertauschen würde die Befestigungs-Konfiguration von Figur 4 für das Konsolen-Arrangement III und die Befestigungs-Konfiguration von Figur 5 würde für das Konsolen-Arrangement II gelten.

Nach Figur 6 sind wiederum p = 3 beabstandete Teil-Abstützungen an jeder Stützstelle X, Y vorgesehen. Jedes Konsolen-Arrangement I, II und III umfaßt wiederum jeweils vier in derselben Ebene liegende Stützkonsolen Ia bis Id, IIa bis IId bzw. IIIa bis IIId. Hier ist jedoch eine andere Konfiguration der Heizrohre 12 als in Figur 2 gewählt. Im vorliegenden Fall folgen aufeinander sechs radial nebeneinanderliegende, drei am Umfang nebeneinanderliegende, drei radial nebeneinanderliegende und anschließend wieder drei am Umfang verteilt angeordnete Heizrohre 12, etc. Im vorliegenden Fall zeigt der Blick V-V (vergleiche Figur 1) wiederum die Anordnung sämtlicher Heizrohre 12 sowie Stützkonsolen Ia bis IIId, die jeweils Gruppen dieser Heizrohre 12 zugeordnet sind. In Umfangsrichtung gesehen benachbarte Stützkonsolen haben auch hier wieder einen unterschiedlichen Außenumfang. Die Stützkonsolen Ia bis IIId sind hier eckig ausgeführt. Bemerkenswert ist, daß - in Drehrichtung des Pfeils 35 gesehen - der Stützkonsole Ia die Stützkonsole IIIa und dieser die Stützkonsole IIa folgt. Das bedeutet, daß zwischen den beiden Konsolen-Arrangements I und II dem Abfall A ein beträchtlicher Freiraum für den Durchgang zur Verfügung steht. Auch hier wird deutlich, daß die gemäß der Blickrichtung V-V projezierte Fläche an jeder Teil-Abstützung durch Einbringen der einzelnen Stützkonsolen Ia bis IIId relativ wenig von ihrer Transportleistungsfähigkeit eingebüßt hat. Auch hier gibt es einen großen freien Querschnitt, und der Abfall A in Form des Festgutes f sowie der Schwelgase s kann sich sozusagen an der in die Teil-Abstützungen aufgeteilten Stützstelle X sowie auch an der Stützstelle Y "durchschlängeln".

Dasselbe gilt im Ergebnis auch für die Ausführungsform nach Figur 7. Hier sind nur p = 2 beabstandete Teil-Abstützungen pro Stützstelle X und Y vorgesehen. Die Konfiguration der Heizrohre 12 im Innenraum 33 ist hier wiederum etwas anders gewählt. Vorliegend umfaßt jede Stützkonsole Ia bis IId zwei radiale Gruppen (mit vier bzw. einem Heizrohr(en)) und eine einzelne am Umfang befindliche Unter-Gruppe mit sechs Heizrohren 12. Bemerkenswert ist hier, daß zwischen den einzelnen Konsolen Ia bis IId jeweils ein gewisser Abstand vorhanden ist, so daß auch hier Abfall hindurchtransportiert werden kann.

Bei der Konfiguration von Figur 8 wird davon ausgegangen, daß p = 4 verschiedene Teil-Stützstellen vorhanden sind, wobei jeder dieser Teil-Stützstellen ein Konsolen-Arrangement I bis IV zugeordnet ist. Die zu einem Konsolen-Arrangement I bis IV gehörenden Stützkonsolen liegen einander jeweils gegenüber. Beispielsweise liegen einander die Stützkonsolen Ia und Ib gegenüber. Sie haben dieselbe abgerundete Konfiguration. Entsprechendes gilt für die Stützkonsolen IIa, IIb des zweiten Konsolen-Arrangements II. Die einzelnen Heizrohre 12, die zu ein und derselben Gruppe gehören und damit von ein und derselben Stützkonsole zusammengefaßt sind, sind durch gleiche Symbole zeichnerisch dargestellt. Es gibt hier nur zwei von einander verschiedene Konsolen-Konfigurationen, was die Herstellung recht einfach macht.

In Figur 9 ist ein Schnitt durch eine Stützkonsole, beispielsweise die Stützkonsole Ia, dargestellt. Hieraus wird deutlich, daß diese Stützkonsole Ia im abgebildeten Bereich ein Loch 38 besitzt, durch das das Heizrohr 12 hindurchgeführt ist. Auf diesem Heizrohr 12 sind gehärtete Halbschalen 40 aus Metall festgemacht. Diese Halbschalen 40 wiederum liegen in einer gehärteten Büchse 39, die das Loch 38 in der Stützkonsole Ia ausfüllt. Die gehärtete Büchse 39 ist mit Hilfe einer Schweißnaht 41 in der Öffnung 38 festgemacht.

Zusammenfassend laßt sich feststellen, daß die Praxis zeigt, daß Heizrohre 12 von einer Länge 1 von 15 bis 30 m in der Regel zwei Stützstellen X und Y erfordern. Andernfalls würde sich ein unzulässiges Durchbiegen der Heizrohre 12 infolge des Eigengewichts dieser Heizrohre 12 und des aufliegenden Abfalls A ergeben. Um den Transport ohne Rückstau sicherzustellen, ist jede Stützstelle X und Y gestaffelt ausgeführt. Im bevorzugten Ausführungsbeispiel besitzt jede Stützstelle X, Y eine Dreiergruppe an Konsolen-Arrangements I, II, III. Diese Staffelung hält den Widerstand, der sich dem Transport des Abfalls in der Heiztrommel 12 entgegenstellt, in vertretbaren Grenzen.

## Patentansprüche

1. Um ihre Längsrichtung (10) drehbare Heizkammer für Festgut, insbesondere Schweltrommel (8) für Abfall (A), mit einer Anzahl im Innenraum (13) liegender Heizrohre (12), die jeweils mit dem einen Ende an einer ersten Endplatte (28) und mit dem anderen Ende an einer zweiten Endplatte (30) befestigt sind, **dadurch gekennzeichnet,**
daß zwischen den Endplatten (28, 30) mindestens eine Stützstelle (X, Y) zum Stützen der Heizrohre (12) vorgesehen ist, wobei an dieser Stützstelle (X, Y) mindestens n = 2 in Längsrichtung (10) beabstandete Stützkonsolen (z. B. Ia, IIa ff.) vorgesehen sind, die an der Innenwand (33) befestigt sind und jeweils eine unterschiedliche Gruppe der Heizrohre (12) abstützen.

2. Heizkammer nach Anspruch 1,
**dadurch gekennzeichnet,** daß die Stützkonsolen (Ia, Ib, Ic, Id bis IVa, IVb) aus Stahl bestehen und an der Innenwand (33) verschweißt sind.

3. Heizkammer nach Anspruch 1 oder 2,
**dadurch gekennzeichnet,** daß die Heizrohre (12) jeweils 15 bis 30 m lang sind, und daß zwischen den beiden Endplatten (28, 30) je nach Länge (1) der Heizrohre (12) ein bis zwei Stützstellen (X, Y) vorgesehen sind, die bevorzugt etwa im Abstand von der Hälfte bis einem Drittel der Gesamtlänge (1) vor der zugeordneten Endplatte (28, 30) angeordnet sind.

4. Heizkammer nach einem der Ansprüche 1 bis 3,
**dadurch gekennzeichnet**, daß die von der Stützkonsole (Ia, Ib, Ic, Id, IIa, IIb, IIc, IId, IIIa, IIIb, IIIc, IIId, IVa, IVb) abgestützte Gruppe solche Heizrohre (12) umfaßt, die in einer etwa radialen oder gekrümmten Reihe parallel zueinander angeordnet sind.

5. Heizkammer nach einem der Ansprüche 1 bis 4,
**dadurch gekennzeichnet,** daß die von der Stützkonsole (Ia bis IVb) abgestützte Gruppe Heizrohre (12) umfaßt, die in Umfangsrichtung nahe der Innenwand (33) parallel zueinander angeordnet sind.

6. Heizkammer nach einem der Ansprüche 1 bis 5,
**dadurch gekennzeichnet**, daß der Abstand (a) der beabstandeten Stützkonsolen (Ia bis IVb) an einer Stützstelle (X, Y) etwa 1 m beträgt.

7. Heizkammer nach einem der Ansprüche 1 bis 6,
**dadurch gekennzeichnet**, daß die Stützkonsolen (Ia bis IVb) einen abgerundeten Umfang besitzen.

8. Heizkammer nach einem der Ansprüche 1 bis 7,
**dadurch gekennzeichnet,** daß die Heizrohre (12) in Buchsen (39) lagern, die in Löchern (38) der Stützkonsolen (Ia bis IVb) untergebracht sind.

9. Heizkammer nach Anspruch 8,
**dadurch gekennzeichnet,** daß auf den Heizrohren (12) im Bereich der Löcher (38) in den Stützkonsolen (Ia bis IVb) gehärtete Halbschalen (40) aufgebracht sind.

10. Heizkammer nach einem der Ansprüche 1 bis 9,
**dadurch gekennzeichnet,** daß jede Stützstelle (X, Y) unterteilt ist in p ≥ 2 beabstandete Abstützungen mit je einem Konsolen-Arrangement (I, II, III), wobei jedes Konsolen-Arrangement (z. B. I) mehrere in derselben Ebene liegende Stützkonsolen (z. B. Ia bis Id) umfaßt.

11. Heizkammer nach Anspruch 10,
**dadurch gekennzeichnet,** daß mindestens zwei Stützkonsolen (z. B. Ia, Ib) in ein und demselben Konsolen-Arrangement (z. B. I) einen unterschiedlichen Außenumfang aufweisen.

12. Heizkammer nach Anspruch 10 oder 11,
**dadurch gekennzeichnet,** daß zwischen benachbarten Stützkonsolen (z. B. Ia, Ib) in ein und demselben Konsolen-Arrangement (z. B. I) eine freie Fläche vorhanden ist.

13. Heizkammer nach einem der Ansprüche 10 bis 12,
**dadurch gekennzeichnet,** daß alle Konsolen-Arrangements (I, II, III) an einer der Abstützungen (X, Y) dieselbe, allerdings drehversetzte Konfiguration aufweisen (Fig. 2 bis 5).

14. Heizkammer nach einem der Ansprüche 10 bis 13,
**dadurch gekennzeichnet,** daß p = 3 Abstützungen und p = 3 Konsolen-Arrangements (I, II, III) pro Stützstelle (X, Y) vorgesehen sind.

15. Heizkammer nach einem der Ansprüche 1 bis 14,
**dadurch gekennzeichnet,** daß in benachbarten ersten und zweiten Konsolen-Arrangements (z. B. I, II) erste Gruppen bzw. jeweils nicht-benachbarte zweite Gruppen der Heizrohre (12) durch Stützkonsolen (Ia bis IIa, Ib bis IIb, Ic bis IIc, Id bis IId) gestützt sind (Fig. 6).

## Claims

1. Heating chamber being rotatable about its longitudinal direction (10), for solid material, in particular a low-temperature carbonization drum (8) for waste (A), having a number of heating tubes (12) which are located in the interior (13) and are each secured by the one end to a first end plate (28) and by the other end to a second end plate (30), characterized in that at least one support location (X, Y) for supporting the heating tubes (12) is provided between the end plates (28, 30), with at least n = 2 support brackets (for example Ia, IIa ff.), which are spaced apart in the longitudinal direction (10), being provided at this support location (X, Y), which support brackets are secured to the inner wall (33) and in each case support a different group of heating tubes (12).

2. Heating chamber according to claim 1, characterized in that the support brackets (Ia, Ib, Ic, Id to IVa, IVb) consist of steel and are welded to the inner wall (33).

3. Heating chamber according to claim 1 or 2, characterized in that the heating tubes (12) are in each case 15 to 30 m long, and in that one to two support locations (X, Y) are provided between the two end plates (28, 30) according to the length (1) of the heating tubes (12), which support locations are preferably arranged approximately at a spacing of a half to a third of the total length (1) before the allocated end plate (28, 30).

4. Heating chamber according to one of claims 1 to 3, characterized in that the group supported by the support bracket (Ia, Ib, Ic, Id, IIa, IIb, IIC, IId, IIIa, IIIb, IIIC, IIId, IVa, IVb) comprises such heating tubes (12) which are arranged parallel to each other in an approximately radial or curved row.

5. Heating chamber according to one of claims 1 to 4, characterized in that the group supported by the support bracket (Ia to IVb) comprises heating tubes (12) which are arranged parallel to each other in the circumferential direction close to the inner wall (33).

6. Heating chamber according to one of claims 1 to 5, characterized in that the spacing (**a**) between the spaced-apart support brackets (Ia to IVb) at a support location (X, Y) amounts to approximately 1 m.

7. Heating chamber according to one of claims 1 to 6, characterized in that the support brackets (Ia to IVb) have a rounded circumference.

8. Heating chamber according to one of claims 1 to 7, characterized in that the heating tubes (12) lie in bushes (39) which are accommodated in holes (38) of the support brackets (Ia to IVb).

9. Heating chamber according to claim 8, characterized in that hardened shells (40) are applied to the heating tubes (12) in the region of the holes (38) in the support brackets (Ia to IVb).

10. Heating chamber according to one of claims 1 to 9, characterized in that each support location (X, Y) is divided into p ≥ 2 spaced-apart supports, each with a bracket arrangement (I, II, III), with each bracket arrangement (for example I) comprising several support brackets (for example Ia to Id) lying in the same plane.

11. Heating chamber according to claim 10, characterized in that at least two support brackets (for example Ia, Ib) have a different outer circumference in one and the same bracket arrangement (for example I).

12. Heating chamber according to claim 10 or 11, characterized in that there is a free surface between adjacent support brackets (for example Ia, Ib) in one and the same bracket arrangement (for example I).

13. Heating chamber according to one of claims 10 to 12, characterized in that all bracket arrangements (I, II, III) have at one of the supports (X, Y) the same, although rotationally offset, configuration (Figures 2 to 5).

14. Heating chamber according to one of claims 10 to 13, characterized in that p = 3 supports and p = 3 bracket arrangements (I, II, III) per support location (X, Y) are provided.

15. Heating chamber according to one of claims 1 to 14, characterized in that in adjacent first and second bracket arrangements (for example I, II) first groups or respectively non-adjacent second groups of the heating tubes (12) are supported by support brackets (Ia to IIa, Ib to IIb, Ic to IIc, Id to IId) (Figure 6).

## Revendications

1. Chambre, pouvant tourner par rapport à sa direction (10) longitudinale, de chauffe de produits solides, notamment tambour (8) de carbonisation d'ordures (A), comprenant un certain nombre de tubes (12) de chauffage, disposés à l'intérieur (13) et fixés respectivement à l'une des extrémités à une première plaque (28) d'extrémité et à l'autre extrémité à une seconde plaque (30) d'extrémité, caractérisée en ce qu'il est prévu entre les plaques (28, 30) d'extrémité au moins un point (X, Y) d'appui des tubes (12) de chauffage et il est prévu en ces points d'appui (X, Y) au moins n = 2 consoles d'appui (par exemple Ia, Ia et suivantes) à distance dans la direction (10) longitudinale, qui sont fixées à la paroi (33) intérieure et qui soutiennent chacune un groupe différent des tubes (12) de chauffage.

2. Chambre de chauffe suivant la revendication 1,
caractérisée en ce que les consoles (la, Ib, Ic, Id à IVa, IVb) d'appui sont en acier et sont soudées à la paroi (33) intérieure.

3. Chambre de chauffe suivant la revendication 1 ou 2,
caractérisée en ce que les tubes (12) de chauffage ont chacun une longueur de 15 à 30 m et en ce qu'il est prévu entre les deux plaques (28, 30) d'extrémité suivant la longueur (1) des tubes (12) de chauffage de un à deux points d'appui (X, Y) qui sont disposés de préférence à peu près à une distance de la moitié au tiers de la longueur (I) totale avant les plaques (28, 30) d'extrémité associées.

4. Chambre de chauffe suivant l'une des revendications 1 à 3,
caractérisée en ce que les groupes soutenus par les consoles d'appui (la, Ib, Ic, Id, lla, IIb, IIc, IId, IIIa, IIIb, IIIc, IIId, IVa, IVb) comprennent des tubes de chauffage, qui sont disposés parallèlement les uns aux autres en une rangée à peu près radiale ou incurvée.

5. Chambre de chauffe suivant l'une des revendications 1 à 4,
caractérisée en ce que les groupes soutenus par les consoles d'appui (la à IVb) comprennent des tubes (12) de chauffage, qui sont disposés parallèlement les uns aux autres dans la direction périphérique à proximité de la paroi (33) intérieure.

6. Chambre de chauffe suivant l'une des revendications 1 à 5,
caractérisée en ce que la distance (a) des consoles d'appui (Ia à IVb) à distance les unes des autres est en un point d'appui (X, Y) de 1 m environ.

7. Chambre de chauffe suivant l'une des revendications 1 à 6,
caractérisée en ce que les consoles d'appui (Ia à IVb) ont un pourtour arrondi.

8. Chambre de chauffe suivant l'une des revendications 1 à 7,
caractérisée en ce que les tubes (12) de chauffage sont montés dans des manchons (39) qui sont logés dans des trous (38) des consoles d'appui (Ia à IVb).

9. Chambre de chauffe suivant la revendication 8,
caractérisée en ce qu'il est posé sur les tubes (12) de chauffage, dans la région des trous (38) ménagés dans les consoles (la à IVb) d'appui, des hémi-coquilles (40) trempées.

10. Chambre de chauffe suivant l'une des revendications 1 à 9,
caractérisée en ce que chaque point d'appui (X, Y) est subdivisé en p ≥ 2 appuis à distance les uns des autres, ayant chacun un agencement de consoles (I, Il, III), chaque agencement de consoles (par exemple I) comprenant plusieurs consoles d'appui (par exemple la à Id) dans le même plan.

11. Chambre de chauffe suivant la revendication 10,
caractérisée en ce qu'au moins deux consoles d'appui (par exemple la, Ib) d'un seul et même agencement de consoles (par exemple I) ont un pourtour extérieur différent.

12. Chambre de chauffe suivant la revendication 10 ou 11,
caractérisée en ce qu'entre deux consoles d'appui (par exemple la, Ib) voisines d'un seul et même agencement de consoles (par exemple I), il existe une surface libre.

13. Chambre de chauffe suivant l'une des revendications 10 à 12,
caractérisée en ce que tous les agencements de consoles (I, II, III) présentent (figures 2 à 5) en l'un des appui (X, Y) la même configuration, mais décalée en rotation.

14. Chambre de chauffe suivant l'une des revendications 10 à 13,
caractérisée en ce qu'il est prévu p = 3 appuis et p = 3 agencements de consoles (I, II, III) par point d'appui (X, Y).

15. Chambre de chauffe suivant l'une des revendications 1 à 14,
caractérisée en ce que dans des premier et deuxième agencements de consoles voisins (par exemple I, II), des premiers groupes et respectivement des deuxièmes groupes non voisins des tuyaux (12) de chauffage sont soutenus (figure 6) par des consoles d'appui (la à IIa, Ib à IIb, Ic à llc, Id à IId).
